# EUROPÄISCHE PATENTSCHRIFT

(11) **EP 1 276 677 B1**
(45) Veröffentlichungstag und Bekanntmachung des Hinweises auf die Patenterteilung: **22.10.2003**
(21) Anmeldenummer: 01933826.8
(22) Anmeldetag: 12.04.2001
(51) Int. Cl.: B65D 77/06

(54) **AUFNAHMEBEUTEL, INSBESONDERE FÜR FLÜSSIGE KOSMETIKPRODUKTE**
CONTAINER BAG, ESPECIALLY FOR LIQUID COSMETIC PRODUCTS
SACHET, EN PARTICULIER POUR PRODUITS COSMETIQUES LIQUIDES

(30) Priorität: 13.04.2000 DE 10018365
(43) Veröffentlichungstag der Anmeldung: 22.01.2003
(73) Patentinhaber: Corpack GmbH, 80997 München (DE)
(72) Erfinder: PASTER, Eva, 85567 Grafing (DE)
(74) Vertreter: Grünecker, August, Dipl.-Ing.
(86) Internationale Anmeldenummer: EP0104242
(87) Internationale Veröffentlichungsnummer: WO01079077

(56) Entgegenhaltungen:
- EP-A- 0 785 023
- WO-A-97/46465

## Beschreibung

Die vorliegende Erfindung betrifft einen Aufnahmebeutel für flüssige Kosmetikprodukte mit mindestens einer, den Aufnahmeraum umgebenden elastischen Membranwand, einen die Membranwand umgebenden Rahmenring und eine den Rahmenring fixierende, ringförmige Schutzschale, durch die ein umlaufender zumindest die Randbereiche der Membranwände schützend umgebender Ringkanal bereitgestellt ist, wobei die Schutzschale von einem oberen und einem unteren Schalenelement zusammengesetzt ist und die Fixierung des Rahmenrings im Bereich der Trennflächen der beiden Schalenelemente erfolgt.

Ein solcher Aufnahmebeutel ist z.B. aus der WO 97/46465 A1 bekannt. Diese befasst sich mit einem flexiblen Verpackungsbeutel, der aus zwei an ihren Randbereichen miteinander verschweißten Folien besteht. An einer Stelle des Beutels ist ein Mundstück eingesetzt. Dieser Beutel ist in einen Rahmen einlegbar, der aus einem oberen und einem unteren Rahmenteil besteht, die über ein Scharnier miteinander verbunden sind. Der Rand des Beutels weist einige Öffnungen auf, die passgenau auf Stifte am Rahmen aufsteckbar sind. Hierdurch wird der Beutel in seiner Lage relativ zum Rahmen fixiert. Durch Aufeinanderklappen der beiden Rahmenteile und unter Verwendung der Verriegelung soll der Beutel sicher und stabil in dem Rahmen gehalten sein.

Es ist die Aufgabe der vorliegenden Erfindung, einen Aufnahmebeutel für flüssige Kosmetikprodukte der eingangs genannten Art so zu verbessern, dass eine stabilere Ausführung gegeben ist.

Diese Aufgabe wird erfindungsgemäß dadurch gelöst, dass der Rahmenring eine Profilierung mit mindestens einer Erhöhung und/oder Vertiefung aufweist und die Trennflächen der Schalenelemente eine daran angepasste Gegenprofilierung aufweisen und die Schalenelemente und der Rahmenring mit der Profilierung bzw. Gegenprofilierung formschlüssig aufeinandergreifen.

Diese Ausgestaltung bietet die Möglichkeit, dass eine Fixierung des Aufnahmebeutels innerhalb der Schutzschale über den gesamten Rahmenring erfolgt. Hierdurch verteilt sich die für die Fixierung nötige Kraft gleichmäßig über den gesamten Umfang. Das zusätzliche Schwächen des Beutelmaterials durch Einstanzen von Löchern und anderen Öffnungen ist nicht erforderlich. Ein besonderer Aspekt dieser Ausgestaltung ist auch darin zu sehen, dass sich der Beutel nicht, wie bei bislang verwendeten Schlauchbeuteln übermäßig aufspannt (wodurch sich relativ dicke Gebilde ergeben würden), sondern in Abhängigkeit der Stabilität des Rahmenrings und der Elastizität der Membranwände auch ein relativ flacher Aufnahmebeutel ausgestaltet werden kann. Durch die Form des Rahmenrings mit eine daran angepasste Form der Membranwände lassen sich problemlos unzählige unterschiedliche Formen an Aufnahmebeuteln erzeugen (z.B. Polygonformen jeglicher Art).

Günstigerweise kann eine mit dem Aufnahmeraum kommunizierende Auslasseinrichtung vorgesehen sein. Eine Auslasseinrichtung macht es überflüssig, dass der Aufnahmebeutel aufgerissen werden muss. Diese kann vielfältig ausgestaltet sein, um den unterschiedlichsten Dosierungsanforderungen gerecht zu werden. In den meisten Fällen wird jedoch ein abgedichtetes Verschließen und Wiederöffnen der Auslasseinrichtung genügen.

Eine konstruktiv einfache Ausführungsform sieht vor, dass der Rahmenring als Profilierung eine zumindest abschnittsweise umlaufende Ringnut aufweist. Eine geeignete Gegenprofilierung der Trennfläche zumindest eines der Schalenelemente sorgt dann für ein sicheres Eingreifen in diese Ringnut und eine Verankerung des Rahmenrings über einen großen Bereich. Durch unterschiedlichste Querschnittsformen solcher Ringnuten und daran angepasste Gegenprofilierungen können sehr innige Verriegelungen dieser Bauelemente erzielt werden.

Es besteht auch die Möglichkeit, dass eine Oberseite des Rahmenrings eine zumindest abschnittsweise umlaufende Ringnut und eine Unterseite des Rahmenrings eine zumindest abschnittsweise ringförmig umlaufende Erhöhung aufweist. Das bedeutet auch, dass die Gegenprofilierungen an den Trennflächen der beiden Schalenelemente jeweils unterschiedlich ausgestaltet sind und so eine asymmetrische Fixierung erfolgt.

Günstigerweise können die Ringnut und die Erhöhung gemeinsam durch einen am Rahmenring ausgeführten Prägevorgang hergestellt sein. Insbesondere bei der Verwendung von Kunststoffmaterialien kann durch einen einzigen Verformungsvorgang der Rahmenring mit einer entsprechenden Profilierung versehen werden. Hierbei wird auf einer Seite Material eingedrückt, was sich auf der anderen Seite der Erhöhung ausbildet.

Es besteht auch die Möglichkeit, dass der Rahmenring durch die miteinander verbundenen Randbereiche von zwei den Aufnahmeraum umgebenden Membranwänden gebildet ist. Bei der Verwendung von Kunststoffmaterialien bietet sich z.B. eine Ultraschallverschweißung der Randbereiche der Membranwände zur Erzeugung des Rahmenrings an.

Bei der Verwendung von dickeren Rahmenringen ist auch möglich, dass eine Oberseite und eine Unterseite des Rahmenrings mit jeweils einer zumindest abschnittsweise umlaufenden Ringnut ausgebildet sind. Die entsprechenden Erhöhungen als Gegenprofile sind dann an den Schalenelementen ausgestaltet und greifen in diese Ringnuten ein.

Damit für den Auslaß möglichst wenig Einfluss auf die Membranwände genommen werden muss, kann gemäß einer Ausführungsform die Auslasseinrichtung in dem Rahmenring integriert sein. Hierdurch ist die Auslasseinrichtung an einer stabilen Stelle angeordnet, wodurch sich auch etwaige Öffnungs- und Schließvorgänge sehr leicht durchführen lassen. In diesem Zusammenhang besteht insbesondere die Möglichkeit, den Rahmenring mit der Auslasseinrichtung einteilig aus dem gleichen Werkstoff zu erzeugen (z.B. durch Spritzgussverfahren). Eine unnötige Durchdringung der Membranwände im Abstand zum Randbereich ist somit nicht notwendig.

Günstigerweise kann die Auslasseinrichtung ein Verschlusselement zum Öffnen und Verschließen eines von der Auslasseinrichtung gebildeten Auslasskanals umfassen.
Verschiedenartigste Ausgestaltungen, wie sie auch bei sonst üblichen starren Behältern für insbesondere flüssige Kosmetikprodukte verwendet werden, sind auch hier, insbesondere bei einer Anbringung am Rahmenring, durchführbar.

Um möglichst einen symmetrischen Aufbau und eine voneinander unabhängige Anbringungsmöglichkeit der Membranwände zu erzielen, können der Rahmenring und die Auslasseinrichtung zwischen den beiden Membranwänden angeordnet sein. Mindestens eine Membranwand weist dann eine an die Außenkontur der Auslasseinrichtung angepasste Aussparung auf, wobei die Randbereiche der Aussparung an der Auslasseinrichtung angebracht sind. Hierdurch sorgt der Rahmenring auch dafür, dass die beiden Membranwände am Randbereich des Aufnahmeraums bereits einen bestimmten Abstand voneinander haben, so dass auch diese Bereiche ausreichend mit den meist zähflüssigen Flüssigkeiten gefüllt werden.

Eine vorteilhafte Ausgestaltung zur Anbringung des Rahmenrings an der ringförmigen Schutzschale besteht darin, dass am Fuß des Ringkanals eine mit diesem umlaufende Ringnut ausgebildet ist, in der im Wesentlichen passgenau der Rahmenring aufgenommen ist. Der Rahmenring ist quasi in den Nutgrund der Schutzschale eingesteckt und von dieser sicher gehalten. Neben diesem Formschluss können auch zusätzliche Verbindungsmethoden, wie Kleben etc., angewendet werden.

Die Trennflächen der beiden Schalenelemente können so gelegt sein, dass auch der Ringkanal in einen oberen und unteren umlaufenden Ringkanalabschnitt unterteilt ist. Wichtig ist herbei, dass der Ringkanalabschnitt eines Schalenelements derart seitlich offen ist, dass der Rahmenring in diesen einlegbar ist. Aus Fertigungsgründen unterteilen daher die Trennflächen die Schutzschale und den Ringkanal bevorzugt symmetrisch. Gleiche Fertigungsformen können daher für die Schalenelemente zur Anwendung kommen. Durch aneinander Fügen der beiden Schalenelemente wird dann der Rahmenring in der Ringnut zumindest bereichsweise eingeschlossen.

Für einen sicheren Halt des Rahmenrings kann zusätzlich noch vorgesehen werden, dass die Ringnut eine Querschnittsform mit einer Hinterschneidung als Gegenprofilierung und der Rahmenring eine zumindest bereichsweise in die Hinterschneidung eingreifende Querschnittsform als Profilierung aufweist. Hier sind die unterschiedlichsten Querschnittsformen, z.B. Schwalbenschwanz oder Ähnliches, anwendbar. Eine weitere feste Verbindung durch Kleben oder Verschweißen zwischen Rahmenring und Schalenelementen ist nicht mehr erforderlich, da dieser nach dem Fügen der Schalenelemente nicht mehr aus der Ringnut entfernt werden kann.

Eine Ausführungsform sieht vor, dass die Ringnut mindestens eine konvexe Seitenwand und der Ringrahmen mindestens einen daran angepassten konkaven Stirnseitenabschnitt umfasst. Der Stirnseitenabschnitt kann sowohl formschlüssig in die Hinterschneidung eingreifen als auch ein sicheres Anbringen der Randbereiche der Membranwand bzw. -wände ohne scharfe Kanten ermöglichen.

Des weiteren kann die Schutzschale formschlüssig an die Auslasseinrichtung angepasst werden, damit auch diese nochmals zusätzlich fixiert ist. Hierzu umfasst die Schutzschale eine die Auslasseinrichtung im Wesentlichen formschlüssig umgebende Aussparung, wobei der Auslasskanal die Schutzschale durchdringt. Das flüssige Kosmetikprodukt fließt somit aus der Schutzschale heraus.

Eine besonders günstige Form ergibt sich dadurch, dass die Membranwände kreisförmig ausgestaltet und der Rahmenring kreisringförmig ausgestaltet sind, wobei sich die Membranwände bei gefülltem Aufnahmeraum linsenförmig aufspannen. Werden günstige Größenverhältnisse gewählt und befindet sich im Aufnahmeraum eine geeignete Flüssigkeit, so kann bei Verwendung eines günstigen Membranwandwerkstoffes noch eine zusätzliche Funktion erzielt werden, die den Aufnahmebeutel insbesondere für Kosmetikprodukte äußerst attraktiv macht. Der Aufnahmebeutel ist nämlich unter solchen Umständen in der Lage, als Vergrößerungslinse verwendet zu werden. Solche Vergrößerungslinsen sind gerade im Kosmetikbereich äußerst vorteilhaft, zumal es einen Aufnahmebeutel mit einer solchen Funktion vorher auf diesem Gebiet noch nie gegeben hat.

Ein weiterer Vorteil kann dadurch erzielt werden, dass die von der Schutzschale umgrenzte Öffnung einen elliptischen Querschnitt aufweist, wobei eine längste Symmetrielinie des elliptischen Querschnitts die Auslasseinrichtung schneidet. Hierdurch können die Membranwände insbesondere in Richtung der Auslasseinrichtung bis näher an die Wandbereiche herangequetscht werden, als 90° dazu versetzt. Hierdurch wird es unterstützt, dass möglichst der gesamte Inhalt aus dem Aufnahmeraum herausgedrückt werden kann, auch wenn eine relativ starre Schutzschale verwendet wird.

Damit die beiden Membranwände im gefüllten Zustand auch ohne Probleme linsenförmig oder andersartig aufgespannt werden können, weist der Ringkanal der Schutzschale im Querschnitt eine U- bzw. V-Form auf. Hierdurch werden die Membranwände insbesondere in ihren Randbereichen, nicht an einem solchen Aufspannvorgang gehindert und trotzdem ausreichend sicher von der Schutzschale umgrenzt.

Aus Fertigungsgründen kann günstigerweise vorgesehen werden, dass der Rahmenring aus einem Kunststoffwerkstoff hergestellt ist und die Randbereiche der ebenfalls aus einem Kunststoffwerkstoff bestehenden Membranwände mit den Stirnseiten des Rahmenrings ultraschall-verschweißt sind. Die Randbereiche werden einfach auf den Rahmenring aufgelegt und dann mit diesem verschweißt. Hierbei nehmen die Randbereiche die gleiche Form wie die Stirnseiten des Rahmenrings an, weshalb auch eine spätere Aufnahme in einer profilierten Ringnut kein Problem darstellt.

Die optischen Eigenschaften sowie eine visuelle Füllstandbegutachtung können dadurch verbessert werden, dass die Membranwände aus einer durchsichtigen Kunststoff-Folie bestehen. Diese kann sowohl eingefärbt als auch im Zusammenspiel mit der Farbe und Durchlässigkeit des Kosmetikprodukts im Aufnahmeraum die unterschiedlichsten Effekte erzeugen.

Durch die Erfindung ist es möglich, dass die Schale den Rahmenring gegebenenfalls an einer geschützten Stelle fixiert und darüber hinaus zumindest bereichsweise schützend die Randbereiche der Membranwände umgreift. Die Ausgestaltung der Schutzschale kann so gewählt werden, dass zum einen ein Sturz des Aufnahmebeutels auf die Randkante abgefangen wird und dass auch ein Sturz auf die Breitseite des Beutels nicht zum Platzen führt. Die Randkante der Schale kann auch einen Sturz auf die Breitseite mit abfangen. Das bedeutet, dass sich im Inneren des Aufnahmeraums aufgrund einer Aufschlagbelastung aufbauende Drücke nicht zu einem Platzen des Beutels, insbesondere an der Befestigung am Rahmenring, führen können.

Die Auslasseinrichtung kann eine Penetriereinrichtung zum Durchstoßen einer Membranwand umfassen. Die Auslassöffnung wird dann erst durch Perforieren einer Membranwand an einer gewählten Stelle erzeugt. Es besteht auch die Möglichkeit, dass sich der Auslasskanal durch die Penetriereinrichtung erstreckt, so dass diese im eingesteckten Zustand verbleiben kann.

Im Folgenden werden Ausführungsbeispiele der Erfindung anhand einer Zeichnung näher erläutert. Es zeigen:
- Fig. 1: einen Aufnahmebeutel gemäß der vorliegenden Erfindung in einer Vorderansicht,
- Fig. 2: das Innenteil des Aufnahmebeutels aus Fig. 1, bestehend aus Membranwänden, Rahmenring und Verschlusselement, in einer perspektivischen Darstellung,
- Fig. 3: der Aufnahmebeutel aus Fig. 1 in einer Explosionsdarstellung,
- Fig. 4: eine Querschnittsdarstellung des Aufnahmebeutels aus Fig. 1 im ungefüllten Zustand,
- Fig. 5: eine Querschnittsdarstellung des Aufnahmebeutels aus Fig. 1 im gefüllten Zustand,
- Fig. 6: eine vergrößerte Darstellung des Randbereiches des Beutels aus Fig. 5 vor der Montage
- Fig. 7: den Randbereich des Innenteils aus Fig. 2 in einer vergrößerten Querschnittsdarstellung,
- Fig. 8: eine zweite Ausführungsform eines Aufnahmebeutels in einer Draufsicht,
- Fig. 9: den Aufnahmebeutel aus Fig. 8 im Vollschnitt und
- Fig. 10: eine vergrößerte Detailansicht des Randbereichs des Aufnahmebeutels aus Fig. 9.

Der in Fig. 1 dargestellte Aufnahmebeutel 1 weist in der Vorderansicht eine kreisrunde Form auf und dient vorrangig zur Aufnahme von flüssigen Kosmetikprodukten.

Anhand der Fig. 3 ist zu erkennen, dass der Aufnahmebeutel 1 aus sechs Bauelementen besteht, wovon zwei jedoch als integrale Einheit ausgestaltet sind. Es handelt sich hierbei um eine im Wesentlichen kreisförmige untere Membranwand 2 aus einem weichen, elastischen Kunststoff, eine obere Membranwand 3, die identisch zur unteren Membranwand 2 ausgestaltet ist, ein ringförmiges unteres Schalenelement 4, ein identisch zu diesem ausgestaltetes oberes Schalenelement 5 und einen Rahmenring 6, an dem integral die Auslasseinrichtung 7 angebracht ist.

Sämtliche oben beschriebenen Bauelemente bestehen aus Kunststoffmaterialien.

Kernstück des Aufnahmebeutels 1 ist der kreisringförmige Rahmenring 6, der an einer Stelle unterbrochen ist, wobei in dieser Lücke die den Auslasskanal 8 definierende Auslasseinrichtung 7 angeordnet ist. Der Rahmenring 6 und die Auslasseinrichtung 7 sind durch einen einzigen Spritzgussvorgang hergestellt. Die Außendurchmesser der Membranwände 2 und 3 entsprechen im Wesentlichen dem Außendurchmesser des Rahmenrings 6. Der Randbereich 9 der unteren Membranwand 1 wird mit der unteren Stirnseite 10 des Rahmenrings 6 und der Randbereiche 11 mit der oberen Stirnseite 12 des Rahmenrings 6 fest verbunden. Die Verbindung erfolgt üblicherweise durch Ultraschallverschweißen. Zwischen der unteren Membranwand 2 und der oberen Membranwand 3 wird durch diesen Verbindungsvorgang ein Aufnahmeraum 13 (siehe auch Fig. 5) gebildet.

Sowohl die untere Membranwand 2 als auch die obere Membranwand 3 weisen jeweils eine zum Randbereich 9 bzw. 11 hin offene Aussparung 14 bzw. 15 auf. Die Aussparung 14,15 ist an die Außenkontur der Auslasseinrichtung 7 angepasst, so dass sie bündig an einem Wandbereich der Auslasseinrichtung 7 anliegt. Der Randbereich der Aussparung 14,15 wird dann mit der Außenseite der Auslasseinrichtung 7 fest verbunden (z.B. durch Ultraschallschweißen). Nach diesem Verbindungsvorgang wird das in Fig. 2 dargestellte Innenteil 16 erhalten. Dieses Innenteil 16 ist nur im Bereich des im Querschnitt kreisförmigen Auslasskanals 8 offen. Ansonsten ist der Aufnahmeraum 13 durch die feste Verbindung der Membranwände 2 und 3 am Rahmenring 6 und der Auslasseinrichtung 7 geschlossen.

Auf das Innenteil 16 werden das untere und das obere Schalenelement 4,5 zum Bilden einer Schutzschale 17 aufgesetzt. Die Schutzschale 17 ist ringförmig ausgestaltet und weist einen kreisförmigen Außenumriss und einen elliptischen Innenumriss auf. Das untere und obere Schalenelement 4,5 sind jeweils mit einer Aussparung 18,19 versehen, die die Auslasseinrichtung 7 formschlüssig umgreifen. Hierdurch erstreckt sich der Auslasskanal 8 auch durch die Schutzschale 17 nach außen. Der vordere Bereich der Auslasseinrichtung 7 ist ebenfalls formschlüssig an die Außenkontur der Schutzschale 17 angepasst. Die Außenkontur der Schutzschale 17 kann als linsenförmiger Grundkörper beschrieben werden, durch den senkrecht zu seiner Längsachse eine elliptische Bohrung hindurchgetrieben wurde. Aus diesem Grunde ändert sich auch die Höhe der Schutzschale 17 in Abhängigkeit von der Lage der elliptischen Bohrung. Die Längsachse der elliptischen Öffnungen 20 in dem unteren und oberen Schalenelement 4,5 schneidet die Aussparung 18,19, bevorzugt symmetrisch.

Die Schutzschale 17 definiert an ihrer Innenseite einen umlaufenden, im Querschnitt U- bzw. V-förmigen Ringkanal 21. Der Ringkanal 21 ist symmetrisch geteilt, so dass jeweils die Hälfte in der unteren und oberen Schalenhälfte 4,5 angeordnet ist. Am Fuße des Ringkanals 21 befindet sich an der Stoßstelle 22 (siehe Fig. 6) noch eine im Wesentlichen umlaufende Ringnut 23, die zur passgenauen Aufnahme des Rahmenrings 6 dient. Der Nutgrund der Ringnut 23 wird von umlaufenden Stegen 24,25 definiert bzw. begrenzt, die beim Fügen der Schalenelemente 4,5 miteinander zur Anlage kommen und verbunden werden. Hierdurch ist der Randbereich des Innenteils 16 von der Schutzschale 17 vollständig nach außen hin abgeschirmt.

Die Stirnseiten 10 und 12 des Rahmenrings 6 sind konkav ausgebildet, so dass der Rahmenring 6 im Querschnitt in der Mitte dünner ist, als an der Innen- bzw. Außenkante. Die Seitenwände 26,27 der Ringnut 23 sind konvex gewölbt ausgestaltet. Die Form dieser konvexen Wölbung ist exakt an die Form der konkaven Einwölbung der Stirnseiten 10 und 12 des Rahmenrings 6 angepasst, so dass der Rahmenring 6 formschlüssig in der Ringnut 23 aufgenommen ist. Dabei kommen auch die Randbereiche 9 und 11 der Membranwände 2 und 3 mit den Seitenwänden 26 und 27 in Berührung, so dass diese nochmals zusätzlich gesichert sind.

Durch die Form der Ringnut 23 ist eine Hinterschneidung 28 ausgebildet, die im Zusammenspiel mit der Querschnittsform des Rahmenrings 6 für eine sichere Verankerung dieses Bauteils sorgt. Sehr gut ist auch in Fig. 7 zu erkennen, dass die Membranwände 2,3 an ihren Randbereichen nicht unmittelbar aufeinander liegen, sondern durch den zwischengefügten Rahmenring 6 voneinander beabstandet sind. Hierdurch ergeben sich keine Engstellen, die nur schwer mit flüssigen Kosmetikprodukten zu füllen wären. Die Form der Stirnseiten 10 und 12 unterstützt auch das Aufspannen der Membranwände 2,3 beim Füllvorgang, da ein im Wesentlichen tangentialer Übergang zur Verbindungsstelle gegeben ist. Hierdurch ist die Belastung an dieser Stelle reduziert.

Die Fig. 4 zeigt den Aufnahmebeutel 1 vor dem Befüllen mit einem flüssigen Kosmetikprodukt. Die Membranwände 2,3 weisen in diesem Zustand nur einen geringen Abstand voneinander auf, der in etwa der inneren Breite bzw. Dicke des Rahmenrings 6 entspricht. Über den Auslasskanal 8 wird dann ein flüssiges Kosmetikprodukt eingefüllt. Hierdurch spannen bzw. wölben sich die Membranwände 2,3 auf, so dass sich die in Fig. 5 dargestellte Form ergibt. Das Innenteil 16 nimmt durch diesen Vorgang eine Linsenform ein. In der Fig. 5 ist auch deutlich zu erkennen, wie die Schutzschale 17 den Randbereich des Innenteils 16 schützend umgibt.

Die Auslasseinrichtung 7 kann unterschiedlichst ausgestaltet sein. In dieser können z.B. Ventileinrichtungen oder simple Verschlusseinrichtungen platziert werden.

Aufgrund der Tatsache, dass bevorzugt Kunststoffmaterialien zur Herstellung des Aufnahmebeutels 1 verwendet werden, können die unterschiedlichsten optischen Effekte erzielt werden. Verwendet man z.B. für die Membranwände 2,3 eine stabile, durchsichtige Kunststoff-Folie, so ergibt sich in Abhängigkeit des im Aufnahmeraums 13 befindlichen Kosmetikprodukts eine Vergrößerungslinse, die im Kosmetikbereich durchaus Verwendung finden wird. Auch die Lage der elliptischen Öffnung 20 sorgt für einen positiven Effekt, da möglichst vollständig das Kosmetikprodukt in Richtung des Auslasskanals 8 herausgepresst werden kann.

In der Fig. 8 bis 10 ist eine zweite Ausführungsform eines Aufnahmebeutels 1 dargestellt. Im folgenden soll nur auf die wesentlichen Unterschiede eingegangen werden, weshalb sich gleiche Bezugsziffern auf gleiche bzw. wirkungsgleiche Bauelemente beziehen und in diesem Zusammenhang auch auf die obige Beschreibung verwiesen wird.

Der in Fig. 8 dargestellte Aufnahmebeutel 1 umfasst keinen separaten Rahmenring, sondern der Rahmenring 6 wird durch die Randbereiche der unteren und oberen Membranwand 2 und 3 gebildet und durch Ultraschallverschweißen dieser Bereiche erzeugt. Hierdurch ist der Rahmenring 6 steifer als die Membranwände 2 und 3. Die Oberseite des Rahmenrings ist mit einer V-förmigen Ringnut 29 versehen, die vollständig am Rahmenring 6 umläuft. Das obere Schalenelement 5 weist eine schmale Ringnut 23 auf, die gerade eine solche Breite hat, dass der Rahmenring dazwischen passt. Die von dem oberen Schalenelement 5 gebildete Seitenfläche der Ringnut 23 ist mit einer im Querschnitt dreiecksförmigen Erhöhung versehen, die ebenfalls ringförmig umläuft und formschlüssig in die V-förmige Ringnut 29 im Rahmenring 5 eingreift.

Aufgrund der Tatsache, dass die Ringnut 29 durch einen Prägevorgang ausgebildet ist, befindet sich auf der Unterseite des Rahmenrings 6 eine V-förmige Erhöhung, die entsprechend der Ringnut 29 ringförmig umläuft. Das untere Schalenelement 4 ist mit einer V-förmigen Ringnut 30 versehen, in die eine dreiecksförmige, ringförmige Erhöhung des Rahmenrings 6 eingreift. Die Ringnut 29 auf der Oberseite des Rahmenrings 6 und die Erhöhung auf der gegenüberliegenden Seite des Rahmenrings 6 entstehen durch einen gemeinsamen Prägevorgang. Durch Aneinanderfügen der Schalenelemente 4 und 5 an den Trennflächen erfolgt eine innige Verbindung der Schutzschale 17 mit den Membranwänden 2 und 3. Bevorzugt kann die Verbindung durch einen Klebevorgang erfolgen.

Durch die erfindungsgemäße Ausgestaltung ist es nunmehr möglich, auch größere Mengen an flüssigen Kosmetikprodukten in einem Aufnahmebeutel mit elastischen Seitenwänden unterzubringen, ohne dass größere Gefahren hinsichtlich Beschädigungen der Nahtstellen bestehen.

## Patentansprüche

1. Aufnahmebeutel für flüssige Kosmetikprodukte mit mindestens einer den Aufnahmeraum (13) umgebenden elastischen Membranwand (2,3), einem die Membranwand (2,3) umgebenden Rahmenring (6) und eine den Rahmenring (6) fixierende, ringförmige Schutzschale (17), durch die ein umlaufender, zumindest die Randbereiche (9,11) der Membranwände (2,3) schützend umgebender Ringkanal (21) bereitgestellt ist, wobei die Schutzschale von einem oberen und einem unteren Schalenelement (4,5) zusammengesetzt ist und die Fixierung des Rahmenrings (6) im Bereich der Trennflächen der beiden Schalenelemente (4,5) erfolgt, **dadurch gekennzeichnet, dass** der Rahmenring (6) eine Profilierung mit mindestens einer Erhöhung und/oder Vertiefung aufweist und die Trennflächen der Schalenelemente (4,5) eine daran angepasste Gegenprofilierung aufweisen und die Schalenelemente (4,5) und der Rahmenring (6) mit der Profilierung bzw. Gegenprofilierung formschlüssig aufeinander greifen.

2. Aufnahmebeutel nach Anspruch 1, **dadurch gekennzeichnet, dass** eine mit dem Aufnahmeraum (13) kommunizierende Auslasseinrichtung (7) vorgesehen ist.

3. Aufnahmebeutel nach Anspruch 1 oder 2, **dadurch gekennzeichnet, dass** der Rahmenring als Profilierung eine zumindest umlaufende Ringnut aufweist.

4. Aufnahmebeutel nach Anspruch 1, **dadurch gekennzeichnet, dass** eine Oberseite des Rahmenrings eine zumindest abschnittsweise umlaufende Ringnut und eine Unterseite des Rahmenrings eine zumindest abschnittsweise ringförmig umlaufende Erhöhung aufweist.

5. Aufnahmebeutel nach Anspruch 4, **dadurch gekennzeichnet, dass** die Ringnut und die Erhöhung gemeinsam durch einen am Rahmenring (6) ausgeführten Prägevorgang hergestellt sind.

6. Aufnahmebeutel nach einem der vorangegangenen Ansprüche, **dadurch gekennzeichnet, dass** der Rahmenring (6) durch die miteinander verbundenen Randbereiche von zwei den Aufnahmeraum (13) umgebenden Membranwänden (2,3) gebildet ist.

7. Aufnahmebeutel nach einem der Ansprüche 3 bis 6, **dadurch gekennzeichnet, dass** eine Oberseite und eine Unterseite des Rahmenrings mit jeweils einer zumindest abschnittsweise umlaufenden Ringnut ausgebildet sind.

8. Aufnahmebeutel nach einem der Ansprüche 2 bis 7, **dadurch gekennzeichnet, dass** die Auslasseinrichtung (7) in dem Rahmenring (6) integriert ist.

9. Aufnahmebeutel nach Anspruch 8, **dadurch gekennzeichnet, dass** die Auslasseinrichtung (7) ein Verschlusselement zum Öffnen und Verschließen eines von der Auslasseinrichtung (7) gebildeten Auslasskanals (8) umfasst.

10. Aufnahmebeutel nach Anspruch 8 oder 9, **dadurch gekennzeichnet, dass** der Rahmenring (6) und die Auslasseinrichtung (7) zwischen den beiden Membranwänden (2,3) angeordnet sind und mindestens eine Membranwand (2,3) eine an die Außenkontur der Auslasseinrichtung (7) angepasste Aussparung (14,15) aufweist, wobei die Randbereiche der Aussparung (14,15) an der Auslasseinrichtung (7) angebracht sind.

11. Aufnahmebeutel nach einem der Ansprüche 1 bis 10, **dadurch gekennzeichnet, dass** am Fuß des Ringkanals (21) eine mit diesem umlaufende Ringnut (23) ausgebildet ist, in der im wesentlichen passgenau der Rahmenring (6) aufgenommen ist.

12. Aufnahmebeutel nach einem der Ansprüche 1 bis 11, **dadurch gekennzeichnet, dass** die Trennflächen der beiden Schalenelemente (4,5) so gelegt sind, dass auch der Ringkanal (21) in einen oberen und unteren umlaufenden Ringkanalabschnitt unterteilt ist.

13. Aufnahmebeutel nach Anspruch 12, **dadurch gekennzeichnet, dass** die Trennflächen die Schutzschale (17) und den Ringkanal (21) symmetrisch unterteilen.

14. Aufnahmebeutet nach einem der Ansprüche 11 bis 13, **dadurch gekennzeichnet, dass** die Ringnut (23) eine Querschnittsform mit einer Hinterschneidung (28) als Gegenprofilierung und der Rahmenring (6) eine zumindest bereichsweise in die Hinterschneidung (28) eingreifende Querschnittsform als Profilierung aufweist.

15. Aufnahmebeutel nach Anspruch 14, **dadurch gekennzeichnet, dass** die Ringnut (23) mindestens eine konvexe Seitenwand (26,27) und der Rahmenring (6) mindestens einen daran angepassten konkaven Stirnseitenabschnitt (10,12) umfasst.

16. Aufnahmebeutel nach einem der Ansprüche 1 bis 15, **dadurch gekennzeichnet, dass** die Schutzschale (17) eine die Auslasseinrichtung (7) im wesentlichen formschlüssig umgebende Aussparung (18,19) umfasst, wobei der Auslasskanal (8) die Schutzschale (17) durchdringt.

17. Aufnahmebeutel nach einem der Ansprüche 1 bis 16, **dadurch gekennzeichnet, dass** die Membranwände (2,3) kreisförmig und der Rahmenring (6) kreisringförmig ausgestaltet sind, wobei sich die Membranwände (2,3) bei gefülltem Aufnahmeraum (13) linsenförmig aufspannen.

18. Aufnahmebeutel nach einem der Ansprüche 1 bis 17, **dadurch gekennzeichnet, dass** die von der Schutzschale (17) umgrenzte Öffnung (20) einen elliptischen Querschnitt aufweist, wobei eine längste Symmetrielinie des elliptischen Querschnitts die Auslasseinrichtung (7) schneidet.

19. Aufnahmebeutel nach einem der Ansprüche 5 bis 18, **dadurch gekennzeichnet, dass** der Ringkanal (21) der Schutzschale (17) im Querschnitt eine .U- bzw. V-Form aufweist.

20. Aufnahmebeutel nach einem der Ansprüche 1 bis 19, **dadurch gekennzeichnet, dass** der Rahmenring (6) aus einem Kunststoffwerkstoff hergestellt ist und die Randbereiche (9,11) der ebenfalls aus einem Kunststoffwerkstoff bestehenden Membranwände (2,3) mit den Stirnseiten (10, 12) des Rahmenrings (6) ultraschall-verschweißt sind.

21. Aufnahmebeutel nach einem der Ansprüche 1 bis 20, **dadurch gekennzeichnet, dass** die Membranwände (2,3) aus einer durchsichtigen Kunststoff-Folie bestehen.

## Claims

1. Pouch for receiving liquid cosmetic products comprising at least one elastic diaphragm wall (2, 3) surrounding the receiving chamber (13), a frame ring (6) surrounding the diaphragm wall (2, 3), and an annular protective shell (17), which fixes the frame ring (6) and by means of which a circumferential annular channel (21) protectively surrounding at least the edge regions (9, 11) of the diaphragm walls (2, 3) is provided, wherein the protective shell is composed of an upper and a lower shell element (4, 5) and the fixing of the frame ring (6) is effected in the region of the parting planes of the two shell elements (4, 5), **characterized in that** the frame ring (6) has a profile with at least one raised and/or recessed portion and the parting planes of the shell elements (4, 5) have a mating profile adapted thereto and the shell elements (4, 5) and the frame ring (6) engage with the profile and/or mating profile positively onto. one another.

2. Pouch according to claim 1, **characterized in that** an outlet device (7) communicating with the receiving chamber (13) is provided.

3. Pouch according to claim 1 or 2, **characterized in that** the frame ring has, as a profile, an at least circumferential annular groove.

4. Pouch according to claim 1, **characterized in that** an upper side of the frame ring has an annular groove extending around at least sections of its circumference and an underside of the frame ring has a raised portion extending in an annular manner around at least sections of its circumference.

5. Pouch according to claim 4, **characterized in that** the annular groove and the raised portion are produced jointly by an embossing operation carried out on the frame ring (6).

6. Pouch according to one of the preceding claims, **characterized in that** the frame ring (6) is formed by the mutually joined edge regions of two diaphragm walls (2, 3) surrounding on the receiving chamber (13).

7. Pouch according to one of claims 3 to 6, **characterized in that** an upper side and an underside of the frame ring are designed with, in each case, an annular groove extending around at least sections of its circumference.

8. Pouch according to one of claims 2 to 7, **characterized in that** the outlet device (7) is integrated in the frame ring (6).

9. Pouch according to claim 8, **characterized in that** the outlet device (7) comprises a closure element for opening and closing an outlet channel (8) formed by the outlet device (7).

10. Pouch according to claim 8 or 9, **characterized in that** the frame ring (6) and the outlet device (7) are disposed between the two diaphragm walls (2, 3) and at least one diaphragm wall (2, 3) has a cut-out (14, 15) adapted to the external contour of the outlet device (7), wherein the edge regions of the cut-out (14, 15) are mounted on the outlet device (7).

11. Pouch according to one of claims 1 to 10, **characterized in that** formed at the bottom of the annular channel (21) and extending around with the latter is an annular groove (23), in which the frame ring (6) is received in a substantially precisely fitting manner.

12. Pouch according to one of claims 1 to 11, **characterized in that** the parting planes of the two shell elements (4, 5) are positioned in such a way that the annular channel (21) is also subdivided into an upper and a lower circumferential annular channel portion.

13. Pouch according to claim 12, **characterized in that** the parting planes symmetrically subdivide the protective shell (17) and the annular channel (21).

14. Pouch according to one of claims 11 to 13, **characterized in that** the annular groove (23) has a cross-sectional shape with an undercut (28) as a mating profile and the frame ring (6) has, as a profile, a cross-sectional shape engaging at least in sections into the undercut (28).

15. Pouch according to claim 14, **characterized in that** the annular groove (23) comprises at least one convex side wall (26, 27) and the frame ring (6) comprises at least one concave end portion (10, 12) adapted thereto.

16. Pouch according to one of claims 1 to 15; **characterized in that** the protective shell (17) comprises a cut-out (18, 19), which substantially positively surrounds the outlet device (7), wherein the outlet channel (8) penetrates the protective shell (17).

17. Pouch according to one of claims 1 to 16, **characterized in that** the diaphragm walls (2, 3) are of a circular design and the frame ring (6) is of an annular design, wherein in the full state of the receiving chamber (13) the diaphragm walls (2, 3) spread out in a lenticular manner.

18. Pouch according to one of claims 1 to 17, **characterized in that** the opening (20) bounded by the protective shell (17) has an elliptical cross section, wherein a longest line of symmetry of the elliptical cross section cuts the outlet device (7).

19. Pouch according to one of claims 5 to 18, **characterized in that** the annular channel (21) of the protective shell (17) is U- and/or V-shaped in cross section.

20. Pouch according to one of claims 1 to 19, **characterized in that** the frame ring (6) is manufactured from a plastics material and the edge regions (9, 11) of the diaphragm walls (2, 3), which are likewise made of a plastics material, are welded ultrasonically to the end faces (10, 12) of the frame ring (6).

21. Pouch according to one of claims 1 to 20, **characterized in that** the diaphragm walls (2, 3) are made of a transparent plastic film.

## Revendications

1. Sachet de réception pour produits cosmétiques liquides, comprenant au moins une paroi membranaire (2, 3) élastique entourant le compartiment de réception (13), une bague d'encadrement (6) entourant la paroi membranaire (2, 3) et une coque de protection (17) annulaire, qui bloque la bague d'encadrement (6) et par laquelle est formé un canal annulaire (21) périphérique, entourant de manière protectrice au moins les zones marginales (9, 11) des parois membranaires (2, 3), la coque de protection étant formée par un élément de coque supérieur (4) et un élément de coque inférieur (5) et le blocage de'la bague d'encadrement (6) étant réalisé dans la zone des surfaces de séparation des deux éléments de coque (4, 5), **caractérisée en ce que** la bague d'encadrement (6) comporte un profilage avec au moins un exhaussement et/ou un creux et les surfaces de séparation des éléments de coque (4, 5) comportent un profilage complémentaire adapté à celui-ci et les éléments de coque (4, 5) et la bague d'encadrement (6) entrent en prise par conjugaison de forme l'un avec l'autre par le profilage et le profilage complémentaire.

2. Sachet de réception selon la revendication 1, **caractérisée en ce qu'**il est prévu un dispositif de sortie (7) communiquant avec le compartiment de réception (13).

3. Sachet de réception selon la revendication 1 ou 2, **caractérisée en ce que** le profilage de la bague d'encadrement est une rainure annulaire au moins périphérique.

4. Sachet de réception selon la revendication 1, **caractérisée en ce qu'**une face supérieure de la bague d'encadrement comporte une rainure annulaire périphérique au moins par sections et une face supérieure de la bague d'encadrement comporte un exhaussement périphérique par une forme annulaire au moins par sections.

5. Sachet de réception selon la revendication 4, **caractérisée en ce que** la rainure annulaire et l'exhaussement sont formés ensemble par un processus d'estampage exécuté sur la bague d'encadrement (6).

6. Sachet de réception selon l'une des revendications précédentes, **caractérisée en ce que** la bague d'encadrement (6) est formée par les zones marginales assemblés l'une à l'autre de deux parois membranaires (2, 3) entourant le compartiment de réception (13).

7. Sachet de réception selon l'une des revendications 3 à 6, **caractérisée en ce qu'**une face supérieure et une face inférieure de la bague d'encadrement sont formées chacune avec une rainure circulaire périphérique au moins par sections.

8. Sachet de réception selon l'une des revendications 2 à 7, **caractérisée en ce que** le dispositif de sortie (7) est intégré dans la bague d'encadrement (6).

9. Sachet de réception selon la revendication 8, **caractérisée en ce que** le dispositif de sortie (7) comporte un élément d'obturation pour ouvrir et fermer un canal de sortie (8) formé par le dispositif de sortie (7).

10. Sachet de réception selon la revendication 8 ou 9, **caractérisée en ce que** la bague d'encadrement (6) et le dispositif de sortie (7) sont disposés entre les deux parois membranaires (2, 3) et au moins une paroi membranaire (2, 3) comporte un évidement (14, 15) adapté au contour extérieur du dispositif de sortie (7), les zones marginales de l'évidement (14, 15) étant en appui contre le dispositif de sortie (7).

11. Sachet de réception selon l'une des revendications 1 à 10, **caractérisée en ce qu'**à la base du canal circulaire (21) est formée une rainure circulaire (23) périphérique avec celui-ci et dans laquelle est logée sensiblement par ajustement serré la bague d'encadrement (6).

12. Sachet de réception selon l'une des revendications 1 à 11, **caractérisée en ce que** les surfaces de séparation des deux éléments de coque (4, 5) sont situées de telle sorte que le canal circulaire (21) aussi est divisé en une partie de canal annulaire périphérique supérieure et une partie de canal annulaire périphérique inférieure.

13. Sachet de réception selon la revendication 12, **caractérisée en ce que** les surfaces de séparation séparent symétriquement la coque de protection (17) et le canal circulaire (21).

14. Sachet de réception selon l'une des revendications 11 à 13, **caractérisée en ce que** la rainure circulaire (23) a une formé de section avec une contre-dépouille (28) en tant que profilage complémentaire et la bague d'encadrement (6) présente en tant que profilage une forme de section qui s'engage au moins partiellement dans la contre-dépouille (28).

15. Sachet de réception selon la revendication 14, **caractérisée en ce que** la rainure circulaire (23) comporte au moins une paroi latérale (26, 27) convexe et la bague d'encadrement (6) au moins une partie latérale frontale (10, 12) concave adaptée à celle-ci.

16. Sachet de réception selon l'une des revendications 1 à 15, **caractérisée en ce que** la coque de protection (17) comporte un évidement (18, 19) entourant sensiblement par conjugaison de forme le dispositif de sortie (7), le canal de sortie (8) transperçant la coque de protection (17).

17. Sachet de réception selon l'une des revendications 1 à 16, **caractérisée en ce, que** les parois membranaires (2, 3) sont circulaires et la bague d'encadrement (6) est conçue avec une forme annulaire circulaire, les parois membranaires (2, 3) s'étirant en forme de lentilles lorsque le compartiment de réception (13) est rempli.

18. Sachet de réception selon l'une des revendications 1 à 17, **caractérisée en ce que** l'ouverture (20) délimitée par la coque de protection (17) a une section elliptique, une ligne de symétrie la plus longue de la section elliptique coupant le dispositif de sortie (7).

19. Sachet de réception selon l'une des revendications 5 à 18, **caractérisée en ce que** le canal annulaire (21) de la coque de protection (17) présente une section en forme de U ou de V.

20. Sachet de réception selon l'une des revendications 1 à 19, **caractérisée en ce que** la bague d'encadrement (6) est réalisée en matière plastique et les zones marginales (9, 11) des parois membranaires (2, 3), également réalisées en matière plastique, sont soudées par ultrasons aux faces frontales (10, 12) de la bague d'encadrement (6).

21. Sachet de réception selon l'une des revendications 1 à 20, **caractérisée en ce que** les parois membranaires (2, 3) sont réalisées dans une feuille plastique transparente.
